# EUROPÄISCHE PATENTSCHRIFT

(11) **EP 1 203 744 B1**
(45) Veröffentlichungstag und Bekanntmachung des Hinweises auf die Patenterteilung: **21.12.2005**
(21) Anmeldenummer: 01125214.5
(22) Anmeldetag: 24.10.2001
(51) Int. Cl.: B66F 9/075, B66F 9/14

(54) **Lasthandhabungsvorrichtung für ein Flurförderzeug**
Load handling device for an industrial truck
Dispositif de manutention de charge pour un chariot élévateur

(30) Priorität: 04.11.2000 DE 10054791
(43) Veröffentlichungstag der Anmeldung: 08.05.2002
(73) Patentinhaber: STILL WAGNER GmbH & Co KG, 72766 Reutlingen-Mittelstadt (DE)
(72) Erfinder: Barth, Volker, Dipl.-Ing., 72584 Hülben (DE); Lauxmann, Siegfried, 72574 Bad Urach-Wittingen (DE); Bez, Rolf, Dipl.-Ing., 72555 Metzingen-Glems (DE)
(74) Vertreter: Lang, Michael

(56) Entgegenhaltungen:
- WO-A-91/08164
- DE-A- 4 412 442
- DE-A- 19 731 687
- DE-U- 29 812 976
- US-A- 4 218 170
- US-A- 4 595 331

## Beschreibung

Die Erfindung betrifft eine Lasthandhabungsvorrichtung für ein Flurförderzeug mit einem beispielsweise als Lastgabel ausgeführten Lastaufnahmemittel nach dem Oberbegriff eines der Patentansprüche 1 oder 2. Ein Flurförderzeug mit einer solchen Lasthandhabungsvorrichtung ist beispielsweise in der DE 298 12 976 U1 offenbart.

Bewegungsvorrichtungen dieser Art können beispielsweise von Seitenschiebem oder Schwenkvorrichtungen gebildet sein, die an einem Hubgerüst des Flurförderzeugs anhebbar befestigt sind und mit denen ein Lastaufnahmemittel in Seitenrichtung des Flurförderzeugs bewegt bzw. um eine vertikale Achse geschwenkt werden kann. Eine Kombination eines Seitenschiebers, einer Schwenkvorrichtung und eines gabelförmigen Lastaufnahmemittels bezeichnet man als Schwenkschubgabel. Mit einer Schwenkschubgabel, die insbesondere bei Hochregalstaplern eingesetzt wird, können seitlich des Flurförderzeugs befindliche Regale bedient werden.

Um eine maximale Betriebssicherheit des Flurförderzeugs zu gewährleisten, muss sich eine mit der Lasthandhabungsvorrichtung aufgenommene Last vollständig innerhalb der Kontur des Flurförderzeugs befinden, wenn das Flurförderzeug mittels seines Fahrantriebs bewegt werden soll. Dies ist sichergestellt, wenn sich die Seitenschubvorrichtung in einer seitlichen Endstellung befindet und dabei die Schwenkvorrichtung in diejenige Endstellung geschwenkt ist, bei der sich das Lastaufnahmemittel direkt vor dem Flurförderzeug befindet. In diesem Zusammenhang ist es bekannt, die Endstellungen der genannten Bewegungsvorrichtungen mit mechanischen Schaltern zu überwachen, die mit einer Steuervorrichtung für den Fahrantrieb in Verbindung stehen.

Der vorliegenden Erfindung liegt die Aufgabe zugrunde, eine einfach aufgebaute Messvorrichtung zum Erkennen der Endstellungen der mindestens einen Bewegungsvorrichtung zur Verfügung zu stellen, die nach den geltenden Maschinenrichtlinien als "sicher" einzustufen ist.

Diese Aufgabe wird erfindungsgemäß durch die kennzeichnenden Merkmale des Anspruchs 1 oder durch die kennzeichnenden Merkmale des Anspruchs 2 gelöst.

Der fortlaufend arbeitende Messwertgeber kann als stufenloser oder feinstufiger Sensor ausgeführt sein. Mit dem Messwertgeber wird die Positionen der Bewegungsvorrichtung kontinuierlich erfasst und kann beispielsweise in einer Steuervorrichtung für diese Bewegungsvorrichtung weiterverarbeitet werden. Die sicherheitsrelevanten Endstellungen der Bewegungsvorrichtung werden zusätzlich über Schaltelemente überwacht, so dass zwei voneinander unabhängige Signale vorliegen.

Mittels des Messwertgebers und des Schaltelements kann die Endstellung der Schwenkvorrichtung redundant überwacht werden. Das Schaltelement der Schwenkvorrichtung ist an einem nicht schwenkbaren Bauteil derart befestigt, dass es durch ein schwenkbares Bauteil betätigt wird, wenn sich die Schwenkvorrichtung in einer ihrer beiden Endstellungen befindet. Bei dieser Anordnung können mit einem einzigen Schaltelement zwei Endstellungen überwacht werden. Darüber hinaus ist infolge der Anordnung des Schaltelements an einem nicht schwenkbaren Bauteil eine einfache Leitungsführung ermöglicht.

Der Schubvorrichtung ist ein einziges Schaltelement zugeordnet, das derart an einem verschiebbaren Teil der Lasthandhabungsvorrichtung angeordnet ist, dass es bei Erreichen jeder Endstellungen der Schubvorrichtung eine erste Schaltstellung aufweist und bei zwischen den Endstellungen positionierter Schubvorrichtung eine zweite Schaltstellung aufweist. Auch hierbei können die beiden Endstellungen der Schubvorrichtungen mit einem einzigen Schaltelement überwacht werden. Das zusätzlich vorgesehen Schaltelement dient zur redundanten Überwachung der Endstellungen der Schubvorrichtung.

Wenn eine Schubvorrichtung mit einer Schwenkvorrichtung zu einer sogenannten Schwenkschubgabel kombiniert ist, können die Ausgangssignale der die Position des Lastaufnahmemittels fortlaufend erfassenden Messwertgeber in einer gemeinsamen Steuervorrichtung verarbeitet werden. Insbesondere ist es dann mittels der Steuervorrichtung möglich, die Bewegungen der Schubvorrichtung und der Schwenkvorrichtung zu synchronisieren. Beispielsweise kann die Schubvorrichtung derart gesteuert werden, dass das Lastaufnahmemittel während einer Schwenkbewegung innerhalb der Konturen des Flurförderzeugs bleibt.

Vorteilhaft ist es, wenn der Messwertgeber und das Schaltelement mit einer elektronischen Steuerung in Wirkverbindung stehen, die derart ausgeführt ist, dass die Ausgangssignale des Messwertgebers und des Schaltelements fortlaufend verglichen werden. Die Steuervorrichtung kann eine Fehlfunktion des Messwertgebers oder des Schaltelements daran erkennen, dass der Messwertgeber und das Schaltelement sich widersprechende Signale liefern und leitet daraufhin entsprechende Sicherheitsmaßnahmen ein.

Gemäß einer zweckmäßigen Ausführungsform ist mindestens ein Messwertgeber von einem Potentiometer gebildet. Das Potentiometer liefert jederzeit ein von der Position der Bewegungsvorrichtung abhängiges Signal. Das Anfahren von Referenzpunkten ist auch nach Betriebsbeginn nicht erforderlich.

Ebenso möglich ist es, dass mindestens ein Messwertgeber von einem Inkrementalgeber gebildet ist. Die Stellung des Inkrementalgebers muss nach Betriebsbeginn durch einmaliges Anfahren eines Referenzpunkts, z.B. einer Endstellung der Bewegungsvorrichtung, festgestellt werden. Dies kann vermieden werden, wenn die Stellung des Inkrementalgebers fortlaufend in einem stromversorgungsunabhängigen Speicher, beispielsweise einem sogenannten "flash-memory"-Bauelement gespeichert wird.

Ein mechanischer Verschleiß der Anordnung kann vermieden werden, wenn mindestens ein Schaltelement als Näherungsschalter, vorzugsweise als induktiver Näherungsschalter ausgeführt ist.

Weitere Vorteile und Einzelheiten der Erfindung werden anhand des in den schematischen Figuren dargestellten Ausführungsbeispiels näher erläutert. Dabei zeigt
- Figur 1: eine erfindungsgemäße Lasthandhabungsvorrichtung in Seitenansicht,
- Figur 2: die Lasthandhabungsvorrichtung in Draufsicht.

Figur 1 zeigt eine erfindungsgemäße Lasthandhabungsvorrichtung in Seitenansicht. Die Lasthandhabungsvorrichtung ist mit einem Befestigungselement 1 direkt oder indirekt an einem Hubgerüst des Flurförderzeugs anhebbar befestigt. Bei Hochregalstaplern ist die Lasthandhabungsvorrichtung mittels des Befestigungselements 1 in der Regel an einem anhebbaren Fahrerstand befestigt. Mit dem Befestigungselement starr verbunden ist ein Trägerbauteil 2 mit sich in Querrichtung des Flurförderzeugs, in der vorliegenden Darstellung senkrecht zur Zeichenebene, erstreckenden Führungsschienen 3, 4, 5.

An den Führungsschienen 3, 4, 5 ist ein Schubschlitten 6 in Querrichtung des Flurförderzeugs verschiebbar geführt. Der Schubschlitten 6 weist hierzu Führungsrollen 7, 8, 9, 10, 11 auf, die an den Führungsschienen 3, 4 bzw. 5 abrollen und den Schubschlitten in horizontaler und vertikaler Richtung führen. Der Antrieb für die Schubbewegung des Schubschlittens 6 erfolgt mittel eines an dem Schubschlitten 6 angeordneten Elektromotors 13, dessen Rotor mit einer mit Verzahnungen 14 versehenen Welle 12 verbunden ist. Die Verzahnungen 14 greifen in Zahnstangen 15 ein, die an dem Trägerbauteil 2 befestigt sind.

Der in Querrichtung des Flurförderzeugs verschiebbare Schubschlitten 6 bildet die erste Bewegungsvorrichtung der Lasthandhabungsvorrichtung. Erfindungsgemäß wird die Position des Schubschlittens 6 kontinuierlich mittels eines als Potentiometer ausgeführten Messwertgebers 16 erfasst. Dieser Messwertgeber 16 für den Schubschlitten 6 ist am unteren Ende der Welle 12 angeordnet und erfasst kontinuierlich die Drehstellung der Welle 12, von welcher die Position des Schubschlittens 6 direkt abhängt. Darüber hinaus ist ein von einem induktiven Näherungssensor gebildetes Schaltelement 17 vorgesehen, das durch Bauteile 18 betätigbar ist. Im vorliegenden Ausführungsbeispiel sind zwei Bauteile 18 derart angeordnet, dass sich genau dann ein Bauteil 18 vor dem Schaltelement 17 befindet, wenn sich der Schubschlitten 6 in einer der beiden Endstellungen befindet. Bezüglich der Endstellungen des Schubschlittens 6 liefern das Schaltelement 17 und der Messwertgeber 16 somit redundante Signale, die in einer elektrischen Steuerung des Flurförderzeugs überprüft und weiterverarbeitet werden können.

Eine weitere Bewegungsvorrichtung der Lasthandhabungsvorrichtung ist von einer Schwenkvorrichtung gebildet, mit der ein Zusatzhubwerk 19 des Flurförderzeugs relativ zu dem Schubschlitten 6 um eine vertikale Achse 20 geschwenkt werden kann. Der Antrieb der Schwenkvorrichtung ist in der vorliegenden Figur nicht abgebildet. Mit dem Zusatzhubwerk 19 kann ein als Lastgabel ausgeführtes Lastaufnahmemittel 21 relativ zu dem Schubschlitten 6 angehoben werden.

Zum fortlaufenden Erfassen der Position der Schwenkvorrichtung ist ein als Potentiometer ausgeführter Messwertgeber 22 vorgesehen, der über eine Getriebestufe 23 an einen schwenkbaren Teil des Zusatzhubwerks 19 gekoppelt ist. Der Messwertgeber 22 liefert somit jederzeit ein von der Drehstellung der Schwenkvorrichtung abhängiges Signal. Zum Überwachen der Endstellungen der Schwenkvorrichtung ist ein als induktiver Näherungsschalter ausgeführtes Schaltelement 24 vorgesehen, das wie der Messwertgeber 22 mit einer elektrischen Steuervorrichtung verbunden ist. Das Schaltelement 24 ist durch ein mit dem Zusatzhubwerk drehbares Bauteil 25, 26 betätigbar, das bei in einer Endstellung befindlicher Schwenkvorrichtung direkt unter das Schaltelement 24 ragt. In der dargestellten Position ist das Lastaufnahmemittel 21 nach vorne ausgerichtet und befindet sich in einer Mittelstellung, so dass der Raum unterhalb des Schaltelements 24 frei ist. Die Endstellung der Schwenkvorrichtung kann mit dem Schaltelement 24 und dem Messwertgeber 22 ebenfalls redundant erfasst werden.

Figur 2 zeigt den Schubschlitten 6, das Zusatzhubwerk 19 und das Lastaufnahmemittel 21 in Draufsicht. Das Lastaufnahmemittel 21 befindet sich in einer Endstellung, wobei die Gabelzinken des Lastaufnahmemittels 21 in seitlicher Richtung des Flurförderzeugs ausgerichtet sind. Ebenfalls dargestellt ist das von einem Näherungsschalter gebildete Schaltelement 24, das von den Bauteilen 25, 26 betätigbar ist. Die Bauteile 25, 26 sind gemeinsam mit dem Lastaufnahmemittel 21 um die vertikale Achse 20 schwenkbar.

In der dargestellten Endposition der Schwenkvorrichtung befindet sich ein Teil des Bauteils 25 direkt unter dem Schaltelement 24, wodurch der Näherungsschalter 24 betätigt ist. Wenn das Lastaufnahmemittel 21 ausgehend von der dargestellten Endposition im Gegenuhrzeigersinn geschwenkt wird, bewegt sich das Bauteil 25 von dem Schaltelement 24 weg, so dass dieses eine andere Schaltstellung einnimmt. Erst nach einer Schwenkbewegung um ca. 180 Grad, wenn sich das Lastaufnahmemittel 21 annähernd in der anderen Endstellung befindet, wird das Schaltelement 24 durch das Bauteil 26 wieder betätigt.

## Patentansprüche

1. Lasthandhabungsvorrichtung für ein Flurförderzeug mit einem beispielsweise als Lastgabel ausgeführten Lastaufnahmemittel (21), wobei mindestens eine Bewegungsvorrichtung zum Bewegen des Lastaufnahmemittels (21) in horizontaler Richtung relativ zu einem Hubgerüst des Flurförderzeugs vorgesehen ist, wobei eine Messvorrichtung zum Erfassen der Position der Bewegungsvorrichtung vorgesehen ist, wobei die Messvorrichtung mindestens einen die Position der Bewegungsvorrichtung fortlaufend erfassenden Messwertgeber (16, 22) aufweist und die Messvorrichtung mindestens ein Schaltelement (17, 24) aufweist, welches bei Erreichen zumindest einer Endstellung der Bewegungsvorrichtung seine Schaltstellung ändert, und wobei eine Bewegungsvorrichtung als Schwenkvorrichtung ausgeführt ist, mit der das Lastaufnahmemittel (21) um eine im wesentlichen vertikale Achse schwenkbar ist, **dadurch gekennzeichnet, dass** der Schwenkvorrichtung ein einziges Schaltelement (24) zugeordnet ist, das derart an einem nicht schwenkbaren Teil der Lasthandhabungsvorrichtung angeordnet ist, dass es bei Erreichen jeder Endstellungen der Schwenkvorrichtung eine erste Schaltstellung aufweist und bei zwischen den Endstellungen positionierter Schwenkvorrichtung eine zweite Schaltstellung aufweist.

2. Lasthandhabungsvorrichtung für ein Flurförderzeug mit einem beispielsweise als Lastgabel ausgeführten Lastaufnahmemittel (21), wobei mindestens eine Bewegungsvorrichtung zum Bewegen des Lastaufnahmemittels (21) in horizontaler Richtung relativ zu einem Hubgerüst des Flurförderzeugs vorgesehen ist, wobei eine Messvorrichtung zum Erfassen der Position der Bewegungsvorrichtung vorgesehen ist, wobei die Messvorrichtung mindestens einen die Position der Bewegungsvorrichtung fortlaufend erfassenden Messwertgeber (16, 22) aufweist und die Messvorrichtung mindestens ein Schaltelement (17, 24) aufweist, welches bei Erreichen zumindest einer Endstellung der Bewegungsvorrichtung seine Schaltstellung ändert, und wobei eine Bewegungsvorrichtung als Schubvorrichtung ausgeführt ist, mit der das Lastaufnahmemittel (21) vorzugsweise in Seitenrichtung des Flurförderzeugs verschiebbar ist, **dadurch gekennzeichnet, dass** der Schubvorrichtung ein einziges Schaltelement (17) zugeordnet ist, das derart an einem verschiebbaren Teil der Lasthandhabungsvorrichtung angeordnet ist, dass es bei Erreichen jeder Endstellungen der Schubvorrichtung eine erste Schaltstellung aufweist und bei zwischen den Endstellungen positionierter Schubvorrichtung eine zweite Schaltstellung aufweist.

3. Lasthandhabungsvorrichtung **gekennzeichnet durch** die Kombination aller Merkmale der Ansprüche 1 und 2.

4. Lasthandhabungsvorrichtung nach einem der Ansprüche 1 bis 3, **dadurch gekennzeichnet, dass** der Messwertgeber (16, 22) und das Schaltelement (17, 24) mit einer elektronischen Steuerung in Wirkverbindung stehen, die derart ausgeführt ist, dass die Ausgangssignale des Messwertgebers (16, 22) und des Schaltelements (17, 24) fortlaufend verglichen werden.

5. Lasthandhabungsvorrichtung nach einem der Ansprüche 1 bis 4, **dadurch gekennzeichnet, dass** mindestens ein Messwertgeber (16, 22) von einem Potentiometer gebildet ist.

6. Lasthandhabungsvorrichtung nach einem der Ansprüche 1 bis 5, **dadurch gekennzeichnet, dass** mindestens ein Messwertgeber (16, 22) von einem Inkrementalgeber gebildet ist.

7. Lasthandhabungsvorrichtung nach einem der Ansprüche 1 bis 6, **dadurch gekennzeichnet, dass** mindestens ein Schaltelement (17, 24) als Näherungsschalter, vorzugsweise als induktiver Näherungsschalter ausgeführt ist.

## Claims

1. Load handling device for an industrial truck having a load accommodating means (21) which is, for example, in the form of a load fork, at least one movement device being provided for the purpose of moving the load accommodating means (21) in the horizontal direction in relation to a lifting mast of the industrial truck, a measuring device being provided for the purpose of detecting the position of the movement device, the measuring device having at least one measured value sensor (16, 22) which continuously detects the position of the movement device, and the measuring device having at least one switching element (17, 24) which changes its switching position when at least one end position of the movement device has been reached, and a movement device being in the form of a pivoting device, by means of which the load accommodating means (21) can be pivoted about a substantially vertical axis, **characterized in that** the pivoting device is associated with a single switching element (24) which is arranged on one part, which cannot be pivoted, of the load handling device such that it has a first switching position when each end position of the pivoting device has been reached, and has a second switching position when the pivoting device is positioned between the end positions.

2. Load handling device for an industrial truck having a load accommodating means (21) which is, for example, in the form of a load fork, at least one movement device being provided for the purpose of moving the load accommodating means (21) in the horizontal direction in relation to a lifting mast of the industrial truck, a measuring device being provided for the purpose of detecting the position of the movement device, the measuring device having at least one measured value sensor (16, 22) which continuously detects the position of the movement device, and the measuring device having at least one switching element (17, 24) which changes its switching position when at least one end position of the movement device has been reached, and a movement device being in the form of a pushing device, by means of which the load accommodating means (21) can preferably be displaced in the lateral direction of the industrial truck, **characterized in that** the pushing device is associated with a single switching element (17) which is arranged on a displaceable part of the load handling device such that it has a first switching position when each end position of the pushing device has been reached and has a second switching position when the pushing device is positioned between the end positions.

3. Load handling device **characterized by** the combination of all of the features of Claims 1 and 2.

4. Load handling device according to one of Claims 1 to 3, **characterized in that** the measured value sensor (16, 22) and the switching element (17, 24) are operatively connected to an electronic controller which is designed such that the output signals from the measured value sensor (16, 22) and from the switching element (17, 24) are continuously compared.

5. Load handling device according to one of Claims 1 to 4, **characterized in that** at least one measured value sensor (16, 22) is in the form of a potentiometer.

6. Load handling device according to one of Claims 1 to 5, **characterized in that** at least one measured value sensor (16, 22) is in the form of an incremental sensor.

7. Load handling device according to one of Claims 1 to 6, **characterized in that** at least one switching element (17, 24) is in the form of a proximity switch, preferably in the form of an inductive proximity switch.

## Revendications

1. Dispositif de manutention de charge pour un chariot de manutention comprenant un moyen de réception de charge (21) réalisé par exemple sous la forme d'une fourche de charge, au moins un dispositif de déplacement étant prévu, destiné à déplacer le moyen de réception de charge (21) dans la direction horizontale par rapport à un mât de levage du chariot de manutention, un dispositif de mesure destiné à détecter la position du dispositif de déplacement étant prévu, le dispositif de mesure présentant au moins un capteur de valeur de mesure (16, 22) détectant en continu la position du dispositif de déplacement et le dispositif de mesure présentant au moins un élément de commutation (17, 24) qui, lorsqu'au moins une position extrême du dispositif de déplacement est atteinte, modifie sa position de commutation, et un dispositif de déplacement étant réalisé sous forme de dispositif de pivotement, avec lequel le moyen de réception de charge (21) peut pivoter autour d'un axe essentiellement vertical, **caractérisé en ce que** l'on associe au dispositif de pivotement un élément de commutation unique (24) qui est disposé de telle sorte sur une partie non pivotante du dispositif de manutention de charge, qu'il présente une première position de commutation lorsque chaque position d'extrémité du dispositif de pivotement est atteinte et qu'il présente une deuxième position de commutation lorsque le dispositif de pivotement est positionné entre les positions d'extrémité.

2. Dispositif de manutention de charge pour un chariot de manutention comprenant un moyen de réception de charge (21) réalisé par exemple sous la forme d'une fourche de charge, au moins un dispositif de déplacement étant prévu, destiné à déplacer le moyen de réception de charge (21) dans la direction horizontale par rapport à un mât de levage du chariot de manutention, un dispositif de mesure destiné à détecter la position du dispositif de déplacement étant prévu, le dispositif de mesure présentant au moins un capteur de valeur de mesure (16, 22) détectant en continu la position du dispositif de déplacement et le dispositif de mesure présentant au moins un élément de commutation (17, 24) qui, lorsqu'au moins une position extrême du dispositif de déplacement est atteinte, modifie sa position de commutation, et un dispositif de déplacement étant réalisé sous forme de dispositif de poussée, avec lequel le moyen de réception de charge (21) peut être déplacé de préférence dans la direction latérale du chariot de manutention, **caractérisé en ce que** l'on associe au dispositif de poussée un élément de commutation unique (17), qui est disposé de telle sorte sur une partie déplaçable du dispositif de manutention de charge, qu'il présente une première position de commutation lorsque chaque position d'extrémité du dispositif de poussée est atteinte, et qu'il présente une deuxième position de commutation lorsque le dispositif de poussée est positionné entre les positions d'extrémité.

3. Dispositif de manutention de charge **caractérisé par** la combinaison des caractéristiques des revendications 1 et 2.

4. Dispositif de manutention de charge selon l'une quelconque des revendications 1 à 3, **caractérisé en ce que** le capteur de valeur de mesure (16, 22) et l'élément de commutation (17, 24) sont en liaison coopérante avec une commande électronique qui est réalisée de telle sorte que les signaux de sortie du capteur de valeur de mesure (16, 22) et de l'élément de commutation (17, 24) soient comparés en continu.

5. Dispositif de manutention de charge selon l'une quelconque des revendications 1 à 4, **caractérisé en ce qu'**au moins un capteur de valeur de mesure (16, 22) est formé par un potentiomètre.

6. Dispositif de manutention de charge selon l'une quelconque des revendications 1 à 5, **caractérisé en ce qu'**au moins un capteur de valeur de mesure (16, 22) est formé par un capteur incrémental.

7. Dispositif de manutention de charge selon l'une quelconque des revendications 1 à 6, **caractérisé en ce qu'**au moins un élément de commutation (17, 24) est réalisé sous forme de commutateur de proximité, de préférence sous forme de commutateur de proximité inductif.
